# EUROPÄISCHE PATENTSCHRIFT

(11) **EP 0 934 582 B1**
(45) Veröffentlichungstag und Bekanntmachung des Hinweises auf die Patenterteilung: **24.04.2002**
(21) Anmeldenummer: 97947023.4
(22) Anmeldetag: 23.10.1997
(51) Int. Cl.: G09F 3/20

(54) **ANZEIGEKASSETTE FÜR AUSWECHSELBARE INFORMATIONSTRÄGER MIT EINEM MITTELS ZUMINDEST EINEM KLAPPDECKEL VERSCHLIESSBAREN TRÄGERGEHÄUSE**
DISPLAY CASSETTE FOR AN INTERCHANGEABLE INFORMATION CARRIER WITH A CARRIER HOUSING WHICH CAN BE CLOSED BY AT LEAST ONE HINGED LID
CASSETTE D'AFFICHAGE POUR SUPPORT D'INFORMATIONS INTERCHANGEABLE AVEC BOITIER SUPPORT POUVANT ETRE FERME AU MOYEN D'AU MOINS UN COUVERCLE RABATTABLE

(30) Priorität: 24.10.1996 DE 19643414
(43) Veröffentlichungstag der Anmeldung: 11.08.1999
(73) Patentinhaber: Westermann, Gerhard, 76571 Gaggenau (DE)
(72) Erfinder: Westermann, Gerhard, 76571 Gaggenau (DE)
(74) Vertreter: Schmid, Rudolf, Dipl.-Ing., Patentanwalt
(86) Internationale Anmeldenummer: DE9702483
(87) Internationale Veröffentlichungsnummer: WO9818113

(56) Entgegenhaltungen:
- EP-A- 0 158 273
- EP-A- 0 163 913
- DE-A- 3 108 058
- DE-A- 4 326 173
- DE-U- 8 519 139

## Beschreibung

Die Erfindung betrifft eine Anzeigekassette für auswechselbare Informationsträger mit einem Trägergehäuse in dem mindestens ein durch eine Schwenkbewegung öffenbarer, wenigstens teilweise transparenter Klappdeckel mit zumindest einem integrierten Fach zur Aufnahme eines Informationsträgers angeordnet ist.

Eine derartige Anzeigekassette ist aus der EP 0 383 042 bekannt. Die dortige Anzeigekassette besteht im wesentlichen aus einem Grundkörper, einem Klappdeckel und einer Verschlußkassette. Der über den Grundkörper klappbare Klappdeckel sitzt gelenkig gelagert am Grundkörper. Die Schwenkachse des Klappdeckels liegt im unteren Bereich des Grundkörpers. Im Grundkörper sind dort mehrere Fächer zur Aufnahme von Teilinformationsträgern angeordnet. Oberhalb dieser Fächer ist im Klappdeckel ein Fach für einen weiteren Teilinformationsträger angeordnet. Das Fach, einschließlich des darin aufgenommenen Informationsträgers liegt oberhalb und vor den Teilinformationsträgern der Fächer des Grundkörpers. Über den oberen Bereich der geschlossenen Anzeigekassette wird nach dem Beschicken oder Austauschen der Teilinformationsträger die Verschlußkassette über die Kombination aus Grundkörper und Klappdeckel gestülpt. Die Verschlußkassette verriegelt die Anzeigekassette.

Eine derartige Kassette hat mehrere Nachteile. Zum einen ist die Handhabung der Anzeigekassette umständlich und aufwendig. So müssen zum Austausch von Teilinformationsträgern immer mindestens zwei Teile bewegt werden. Die Verschlußkassette muß abgenommen und der Klappdeckel vorgeklappt werden. Beim Vorklappen kann der Klappdeckel voll aufklappen, wodurch der Informationsträger unmittelbar herausfallen kann. Zum anderen liegen nicht alle Informationsträger in einer Ebene hinter der Sichtscheibe, was u.a. auch die Lesbarkeit durch ungünstige Schattenbildung oder Verrutschen des vorderen Informationsträgers bewirken kann.

Des weiteren besteht durch die große Angriffsfläche der Verschlußkassette immer die Gefahr, daß durch Personen- oder Warenkontakt diese nach oben abgeschoben wird und sich hierbei die Anzeigekassette öffnet.

Die Druckschrift DE 85 19 139 U1 beschreibt ein Preisschild mit zwei zur Mitte hin schließenden Klappdeckeln. Die im Preisschild auswechselbar eingelegten Leporellos liegen lose im Bodenteil in Fächern. Der obere Klappdeckel wird zum Schließen des Preisschildes nach unten geschwenkt, während der untere Klappdeckel nach oben geschwenkt wird. Die Klappdeckel sind am Bodenteil mittels Filmscharniere unlösbar befestigt. Im oberen Klappdeckel sind zwei innen liegende Führungsschienen angeordnet, die ein Kärtchen zur Produktbenennung aufnehmen.

Ferner ist aus der DE 72 22 056 U1 eine Anzeigetafel bekannt, in der seitlich einschiebbare Schilder an separaten Kassetten angeordnet sind. Die Schilder sitzen in Führungsschienen an den Außenwänden der einzelnen Kassetten. Sie werden durch montierbare Seitenschienen vor einem seitlichen Herausfallen geschützt. Die Kassetten selbst werden zum Auswechseln der Schilder in einer Hub- und Schwenkbewegung entnommen und wieder eingesetzt.

Diese Anzeigetafel hat einen komplizierten Aufbau und erfordert für das Auswechseln der Schilder mehrere Arbeitsgänge.

Der Erfindung liegt daher das Problem zugrunde, eine Anzeigekassette zu schaffen, die bei einfacher und unkomplizierter Handhabung einen schnellen und sicheren Wechsel von Teilinformationsträgern erlaubt. Gleichzeitig soll die Anzeigekassette robust sein. Außerdem soll konstruktionsbedingt ein unbeabsichtigtes Öffnen durch Fremdeinwirkung verhindert werden. Des weiteren sollen die aus dem Bereich des Standes der Technik bekannten Nachteile weitgehend vermieden werden.

Die Erfindung wird mit den Merkmalen des Hauptanspruchs gelöst. Der einzelne aus dem Trägergehäuse herausnehmbare, über eine Schwenk- und Hubbewegung verschließbare Klappdeckel weist eine Sichtscheibe auf, an die sich mit Ausnahme der oberen Vorderkante bei drei Kanten zumindest in Teilbereichen Seitenwände anschließen. Der Klappdeckel wird bei geschlossener Anzeigekassette im Bereich seiner beiden parallel zu seiner Schwenkachse verlaufenden Sichtscheibenkanten wenigstens abschnittsweise umgriffen, wobei er sich mit Hilfe eines zwischen ihm und dem Bereich des Trägergehäuses - in dessen Nähe sich der jeweilige Boden eines Klappdeckels befindet - angeordneten Federmechanismus zumindest bereichsweise mit der nicht dem Federmechanismus benachbarten Sichtscheibenkante oder einem anderen vorderen Teilbereich gegen das Trägergehäuse abstützt. Hierbei ist der Federweg des Federmechanismus größer als der Schließhub des Klappdeckels in Abstützrichtung.
Diese Konstruktion ermöglicht eine einfach zu handhabende, robuste Anzeigekassette. Die Klappdeckel sitzen bei einer geschlossenen Anzeigekassette komplett im schützenden Trägergehäuse. Der Federmechanismus und die Führungsteile, in denen die Klappdeckel eingesetzt werden, befinden sich verdeckt im Trägergehäuse. Auf diese Weise kann die Anzeigekassette die üblichen mechanischen Stöße in alle Richtungen unbeschadet verkraften. Auch eine herabfallende Anzeigekassette öffnet sich beim Aufschlag auf den Boden nicht.
Da sich die Klappdeckelseitenwände, und bei Deckeln mit mehreren Fächern, auch die Trennstege am Trägergehäuse abstützen, sind diese Anzeigekassetten auch trittfest, so daß eine herabgefallene Kassette durch versehentliches Drauftreten nicht zu Bruch geht.
Das empfindlichste Teil der Anzeigekassette ist der Federmechanismus, der die Klappdeckel durch die entsprechenden Umgriffe des Trägergehäuses schiebt bzw. dort fixiert. Der Federmechanismus kann verschiedenartig gestaltet sein. Beispielsweise kann er aus einem elastischen, komprimierbaren Gummischlauch, einer Gummischnur, einem elastischen Kunststoffröhrchen, Kunststoffblattfedern, mehreren Gummikügelchen, oder vergleichbaren Federelementen bestehen. Die Federelemente können entweder lose im Trägergehäuse liegen oder an diesem bzw. dem entsprechenden Klappdeckel befestigt oder angeformt sein.

In einem Ausführungsbeispiel besteht der Federmechanismus aus mindestens zwei Biegefedern, die im jeweiligen Klappdeckel angeordnet sind. Sie sitzen dort an dem zur Schwenkachse des Klappdeckels parallelen Boden.

Weitere Einzelheiten der Erfindung ergeben sich aus den nicht zitierten Unteransprüchen und der nachfolgenden Beschreibung einer schematisch dargestellten Ausführungsform:
- Figur 1:: Anzeigekassette, geschlossen und geöffnet dargestellt;
- Figur 2:: perspektivisch von vorn dargestelltes Trägergehäuse;
- Figur 3:: perspektivisch von vorn dargestellte Klappdeckel;
- Figur 4:: perspektivische Rückansicht der Klappdeckel;
- Figur 5:: Schnitt quer durch die Anzeigekassette im Bereich eines Teils des Federmechanismus und
- Figur 6:: perspektivische Unteransicht eines Klappdeckels.

Figur 1 zeigt eine Anzeigekassette, bei der in einem Trägergehäuse (10) zwei übereinander angeordnete Klappdeckel (20, 21) mit integrierten Fächern angeordnet sind. Im rechten Teil der Figur 1 sind die Klappdeckel (20, 21) aufgeklappt dargestellt. Bei dem gezeigten Öffnungswinkel lassen sich die Klappdeckel (20, 21) durch Herausziehen in Öffnungsrichtung aus dem Trägergehäuse (10) herausnehmen. Der obere Klappdeckel (20) ist beispielsweise ein einziges Fach, in dem als Informationsträger eine Karte (1) mit einer aufgetragenen Warenbezeichnung eingelegt ist. Der untere Klappdeckel (21) beinhaltet hier sechs gleichgroße Fächer, die als Teilinformationsträger einzelne Leporellos (2) enthalten. Die Leporellos (2) können beispielsweise zum einen je eine Stelle eines Gesamt- oder Teilpreises und zum anderen produkt- und/oder verpackungsgebundene Kurzinformationen wiedergeben.

In Figur 2 ist das Trägergehäuse (10) mit einer noch zu montierenden Frontleiste (19) dargestellt. Das Trägergehäuse (10) hat eine flache Rückwand (11) an der beidseitig die Seitenwände (12, 13) zumindest annähernd rechtwinklig anschließen. Oben und unten geht die Rückwand (11) in umgrifförmige Seitenwände (15, 16) über. Diese Seitenwände (15, 16) haben eine halbzylindrische Außenkontur. Sie gehen beispielsweise nahtlos ohne Übergang aus der Rückwand (11) hervor. Zusammen mit den Seitenwänden (15, 16) bildet das Trägergehäuse (10) einen weitgehend c-förmigen Querschnitt, wie u.a. auch im Schnitt der Figur 5 deutlich zu erkennen ist.

Ungefähr in der Mitte der Vorderseite der Rückwand (11) sind zwei durchgehende, parallele Stege (17) übereinander angeordnet. In einem Spalt (18) zwischen den Stegen (17) wird die Frontleiste (19) über dem Steg ihres t-förmigen Querschnitts eingesteckt und ggf. dort verklebt. Die Stege (17) teilen in Kombination mit der Frontleiste (19) das Trägergehäuse (10) in einen oberen und unteren Bereich. Jeder Bereich bildet für sich eine separate Aufnahme für einen Klappdeckel (20, 21), wobei jeweils zumindest dessen untere Zone kanal- oder rinnenförmig ausgebildet ist. In Figur 5 ist in der Ausschnittsvergrößerung die kanalförmige Ausbildung des oberen Bereiches erkennbar.

Selbstverständlich kann die Frontleiste (19) auch an dem Trägergehäuse (10) angeformt sein.

Jede Seitenwand (12, 13) des Trägergehäuses (10) hat an ihren freien Kanten pro Klappdeckel (20, 21) eine kreisabschnittförmige Ausnehmung (14). Die Ausnehmung (14) liegt pro Klappdeckelbereich jeweils ca. in halber Höhe. Die Tiefe der Ausnehmung (14) entspricht ungefähr der halben Tiefe bzw. der halben Dicke der Anzeigekassette.

In den Figuren 3, 4 und 6 sind die Klappdeckel in mehreren Ansichten dargestellt. Die Vorderseite des einzelnen Klappdeckels (20, 21) bildet die sog. Sichtscheibe (23). Sie ist hier vollständig transparent. Gegebenenfalls kann sie beispielsweise durch Einfärbung, Beschichtung, Bedrucken oder dergleichen undurchsichtig sein. Die Sichtscheibe (23) ist mit Ausnahme der jeweils oberen Vorderkante mit Seitenwänden (31, 32) ausgestattet. Jede vertikal angeordnete Seitenwand (31, 32) trägt ein Griffteil (33). Das einzelne Griffteil (33) paßt bei einer montierten und geschlossenen Anzeigekassette in die entsprechende Ausnehmung (14) im Trägergehäuse (10). Zwischen dem Trägergehäuse (10) und dem Griffteil (33) ist ein ca. 1 mm breiter Spalt vorhanden, vgl. Figur 1, linke Darstellung.

An jeder Seitenwand (31, 32) ist parallel zur Sichtscheibe (23) ein Quersteg (34) angeordnet, der zum Umgreifen der einzelnen Teilinformationsträger (1, 2) dient. Bei dem Klappdeckel (20) fixieren die beiden Querstege (34) die Karte (1) aus Figur 1 normal zur Sichtscheibe (23). Beim Einsetzen des mit der Karte (1) bestückten Klappdeckels (20) wird durch die Querstege (34) verhindert, daß die Karte (1) beim Schließen des Klappdeckels (20) zwischen einer der Seitenwände (31, 32) und dem Trägergehäuse (10) verklemmt wird, was das ordnungsgemäße Schließen erschwert oder verhindert.

Der Klappdeckel (21) weist zwischen den Seitenwänden (31, 32) fünf parallele Trennstege (36) auf, so daß sechs Fächer zur Aufnahme von Teilinformationsträgern (2) entstehen. Jeder Trennsteg (36) hat jeweils einen Quersteg (37) der auf beiden Seiten je einen Umgriff bildend ca. 1 mm über den Trennsteg (36) übersteht. An den Umgriffen stützen sich die Leporellos (2) gegen die Sichtscheibe (23) ab.

Jeder Klappdeckel (20, 21,) hat einen Boden (41), der jeweils an die Seitenwände (31, 32) und die Sichtscheibe (23) anschießt. Im einzelnen Boden (41) sind hier je zwei biegeelastische, blattfederartige Elemente (42) integriert, vgl. Figuren 5 und 6. Diese Biegefedern (42), die in der Nähe der Seitenwände (31, 32) angeordnet sind, ragen im unbelasteten Zustand unter einem Winkel von ca. 25° aus dem Boden nach unten und außen gerichtet heraus. Eine Biegefeder (42) hat der Länge nach die Form eines aus zwei Schenkeln (43) und (44) bestehenden Winkels, wobei ein Schenkel (43), der zugleich kürzer als der andere ist, annähernd parallel zum Boden (41) verläuft. Beide Schenkel (43, 44) schließen im unbelasteten Zustand hier einen 155°-Winkel ein. Die Knickstelle zwischen den Schenkeln (43, 44) ist bogenförmig ausgebildet. Die Biegefeder (42) hat über ihre gesamte Länge einen annähernd gleichbleibenden rechteckigen Querschnitt. Es ist auch möglich, zur Veränderung der Federrate der Biegefedern (42) diese über wenigstens einen Teil ihrer Länge mit veränderlichem Querschnitt auszubilden. Beispielsweise könnte sich der Querschnitt zum freien Ende hin verjüngen.

Die Biegefeder (42) hat gegenüber den sie umgebenden Boden (41) einen Spielraum von mehreren Zehntelmillimetern. Dadurch kann sie sich beim Einfedern auch geringfügig verdrehen ohne am Boden (41) zu streifen oder zu verkanten.

Bei geschlossener Anzeigekassette stützen sich die Biegefedern (42) des oberen Klappdeckels (20) an dem oberen Steg (17) ab, während sich die Biegefedern (42) des unteren Klappdeckels (21) am inneren, hier ebenen Innenboden der unteren Seitenwand (16) abstützen.

Jeder Klappdeckel (20, 21) ist am oberen und unteren Rand - also im Bereich der horizontalen Sichtscheibenkanten (24, 25) der Sichtscheibe (23) stufenförmig gestaltet. Im Bereich der dort gebildeten beiden Stufen (26, 27) ist die Wandstärke des Klappdeckels (20, 21) kleiner als im Sichtscheibenbereich. Die Stufen (26, 27) haben eine Tiefe, die ungefähr der Materialstärke der den Klappdeckel (20, 21,) umgreifenden Bereiche der horizontalen Seitenwände (15, 16) des Trägergehäuses (10) bzw. der Wandstärke des Quersteges der Frontleiste (19) entsprechen. Wegen dieser Gestaltung liegen bei geschlossener Anzeigekassette die Sichtscheiben (23) der Klappdeckel (20, 21) und die Vorderfront des Trägergehäuses (10) annähernd in einer Ebene.

Die Höhe der unteren Stufe (27) ist größer als die Höhe der oben liegenden Stufe (26) und größer als der Schließhub des einzelnen Klappdeckels (20, 21,). Die Gesamthöhe eines Klappdeckels (20, 21,) ist größer als der lichte Abstand zwischen der Unterkante der oberen Seitenwand (15) und der Oberkante der Frontleiste (19) bzw. der lichte Abstand zwischen der Unterkante der Frontleiste (19) und der Oberkante der unteren Seitenwand (16).

Da jeder Klappdeckel (20, 21) bei geschlossener Anzeigekassette mit Ausnahme der Griffteile (33) seitlich umschlossen wird, kann der Klappdeckel (20, 21) nur über eine kombinierte Schwenk-Schubbewegung geschlossen und geöffnet werden.

Eine leere und geschlossene Anzeigekassette wird zum Beladen mit Teilinformationsträgern (1, 2) dadurch geöffnet, daß beispielsweise der zu öffnende Klappdeckel (20) an seinen beiden Griffteilen (33) nach unten geschoben wird. Beim oberen Klappdeckel (20) ist die Verschiebebewegung beendet, wenn die untere Stufe (27) vollständig durch die Frontleiste (19) verdeckt ist. In diesem Fall liegt die Sichtscheibe (23) annähernd bündig an der Frontleiste (19) an. Ferner haben in dieser Position die beiden Biegefedern (42) ihre maximale Vorspannung. Gleichzeitig liegt die Vorderkante (24) des Klappdeckels (20) unterhalb der umgreifenden Unterkante der oberen Seitenwandung (15). Aus dieser Position heraus wird der Klappdeckel (20) nach vorn geschwenkt bis er unter der oberen Seitenwand (15) hervorgekommen ist. Dann läßt er sich schräg nach vorn und oben herausnehmen.

Wird zum Öffnen des Klappdeckels (20) dieser nur einseitig - beispielsweise an nur einem Griffteil (33) - verschoben, bleibt die nicht verschobene Ecke der Vorderkante ((24) hinter dem Umgriff der oberen Seitenwand (15). Folglich läßt sich dieser Klappdeckel (20) nicht öffnen. Das stellt einen Schutz vor unsachgemäßem oder unbeabsichtigtem Öffnen der Anzeigekassette dar.

Nach dem Befüllen eines Faches wird der Klappdeckel (20) mit den Biegefedern (42) voraus von oben her in das Trägergehäuse (10) eingesetzt. Hierzu wird der Klappdeckel (20) unter einem Öffnungswinkel gegenüber dem Trägergehäuse (10) gehalten, wie er aus der Darstellung der geöffneten Anzeigekassette in Figur 1 zu erkennen ist. Sobald beide Biegefedern (42) auf dem oberen Steg (17), vgl. Figur 5, aufliegen, wird der Klappdeckel (20) nach unten gedrückt, bis seine Vorderkante (24) unter der Unterkante der oberen Seitenwand (15) hindurchgeht. Der dann in das Trägergehäuse (10) hineingeschwenkte Klappdeckel (20) wird von den Biegefedern (42) nach oben gedrückt, bis die obere Stufe (26) vollständig hinter der den Klappdeckel (20) umgreifenden Unterkante der oberen Seitenwand (15) verschwunden ist.

Sofern die Seitenwände (31, 32) und die Trennstege (36) in den oberen Bereichen nach hinten - also von der Sichtscheibe bzw. der Vorderkante (25) weg - mindestens um die Hubhöhe abgeschrägt sind, kann der Klappdeckel (20, 21) nach dem Einsetzen seines Bodens (41) in das Trägergehäuse (10) durch reines Zudrücken verschlossen werden. Die abgeschrägten Oberkanten der Seitenwände (31, 32) bzw. der Trennwände (36) erzwingen während der schließenden Schwenkbewegung die notwendige Hubbewegung.

Die Anzeigekassetten haben beispielsweise an der Rückseite (11) des Trägergehäuses (10) eine Befestigungsvorrichtung zur Anbringung auf den hierfür vorgesehenen Unterlagen. Diese Unterlagen, die u.a. Preisauszeichnungsschienen oder die Vorderkanten von Regalfächern sein können, tragen hierzu schwalbenschwanzförmige Erhebungen, die von zwei an einer Anzeigekassette einander gegenüber angeordneten Schienen hintergriffen werden.

### Bezugszeichenliste:

- 1: Karte, Teilinformationsträger
- 2: Leporellos, Teilinformationsträger

- 10: Trägergehäuse
- 11: Rückwand
- 12, 13: Seitenwände, vertikal
- 14: Ausnehmungen
- 15, 16: Seitenwände, horizontal
- 17: Stege
- 18: Spalt
- 19: Frontleiste

- 20: Klappdeckel, oben
- 21: Klappdeckel, unten
- 23: Sichtscheibe
- 24: Vorderkante, Sichtscheibenkante
- 25: Sichtscheibenkante, unten
- 26: Stufe im Bereich von (24)
- 27: Stufe im Bereich von (25)

- 31, 32: Seitenwände, horizontal
- 33: Griffteil
- 34: Quersteg

- 36: Trennsteg
- 37: Quersteg an (36)

- 41: Boden für (20, 21)
- 42: Biegefeder, Federmechanismus
- 43, 44: Schenkel von (42)

## Patentansprüche

1. Anzeigekassette für auswechselbare Informationsträger (1, 2) mit einem Trägergehäuse (10) in dem mindestens ein durch eine Schwenkbewegung öffenbarer, wenigstens teilweise transparenter Klappdeckel (20, 21) mit zumindest einem integrierten Fach zur Aufnahme eines Informationsträgers (1, 2) angeordnet ist, **dadurch gekennzeichnet,**
- **daß** der aus dem Trägergehäuse (10) herausnehmbare, über eine Schwenk- und Hubbewegung verschließbare Klappdeckel (20, 21) eine Sichtscheibe (23) aufweist, an die sich mit Ausnahme einer Vorderkante (24) bei drei Kanten zumindest in Teilbereichen Seitenwände (31, 32, 41) anschließen,
- **daß** der Klappdeckel (20, 21) bei geschlossener Anzeigekassette im Bereich seiner beiden parallel zur Schwenkachse des Klappdeckels (20, 21) verlaufenden Sichtscheibenkanten (24, 25), wenigstens abschnittsweise umgriffen wird, wobei er sich mit Hilfe eines zwischen diesem (20, 21) und dem Bereich des Trägergehäuses (10) - in dessen Nähe sich der jeweilige Boden (41) eines Klappdeckels (20, 21) befindet - angeordneten Federmechanismus (42) zumindest bereichsweise mit der nicht dem Federmechanismus (42) benachbarten Sichtscheibenkante (24) oder einem anderen vorderen Teilbereich gegen das Trägergehäuse (10) abstützt und
- **daß** der Federweg des Federmechanismus (42) größer ist als der Schließhub des Klappdeckels (20, 21) in Abstützrichtung.

2. Anzeigekassette gemäß Anspruch 1, **dadurch gekennzeichnet, daß** der Federmechanismus aus mindestens zwei Biegefedern (42) besteht, wobei die Biegefedern (42) in der zur Schwenkachse des Klappdeckels (20, 21) parallelen Seitenwand (41) angeordnet sind.

3. Anzeigekassette gemäß der Ansprüche 1 und 2, **dadurch gekennzeichnet, daß** die Biegefedern (42) aus der den Boden des Klappdeckels (20, 21) bildenden Seitenwand (41) unter einem Winkel von 15-30° gegenüber der Schwenkachse des Klappdeckels (20, 21) herauskragen, wobei die freien Enden jeweils nach außen gerichtet sind.

4. Anzeigekassette gemäß der Ansprüche 1 bis 3, **dadurch gekennzeichnet, daß** die einzelne Biegefeder (42) am Klappdeckel (20, 21) angeformt ist und aus einem aus zwei Schenkeln (43, 44) gebildeten Winkel besteht, wobei der kürzere Schenkel (43) an der Seitenwand (41) angeordnet und in deren Ebene ausgerichtet ist.

5. Anzeigekassette nach Anspruch 1, **dadurch gekennzeichnet, daß** die Seitenwände (31, 32, 41) des Klappdeckels (20, 21) senkrecht zu dessen Sichtscheibe (23) angeordnet sind.

6. Anzeigekassette nach Anspruch 1, **dadurch gekennzeichnet, daß** die Seitenwände (31, 32, 41) des Klappdeckels (20, 21) zumindest bereichsweise mit Querstegen (34) versehen sind und die seitliche Begrenzung oder Teilbegrenzung mindestens eines Faches bilden.

## Claims

1. Information cassette for exchangeable information carriers (1, 2) with a carrier housing (10), in which at least one partially transparent hinged lid (20, 21), which can be opened by a pivotal movement, with at least one integrated drawer for receiving an information carrier (1, 2) is provided, **characterized** thereby,
- that the hinged lid (20, 21), which is removable from the carrier housing (10) and closable by means of a swivel and stroke movement, has an inspection panel (23), to which there are joined at least in partial regions side walls (31, 32, 41), with the exception of one front edge (24) in the case of three edges,
- that, when the information cassette is closed, the hinged lid (20, 21) is wrapped around at least in sections in its inspection panel edges (24, 25) extending parallel to the pivotal axis of the hinged lid (20, 21), whereby it is supported against the carrier housing (10) by way of a spring mechanism (42) arranged between these and the sector of the carrier housing (10) - close to said sector the respective floor (41) of a hinged lid (20, 21) is located - at least in regions with the front edge (24), which is not neighbouring the spring mechanism (42), or by way of another front partial region, and
- that the spring stroke of the spring mechanism (42)is larger than the closure stroke of the hinged lid (20, 21) in support direction.

2. Information cassette according to claim 1, **characterized** thereby that the spring mechanism consists of at least two pliable springs (42), in that the pliable springs (42) are arranged in the side wall (41) parallel to the pivotal axis of the hinged lid (20, 21).

3. Information cassette according to the claims 1 and 2, **characterized** thereby that the pliable springs (42) project from the side wall (41) forming the floor of the hinged lid (20, 21) at an angle of about 15-30° relative to the pivotal axis of the hinged lid (20, 21), whereby the free ends are directed outwardly.

4. Information cassette according to claims 1 to 3, **characterized** thereby that the individual pliable spring (42) is formed onto the hinged lid (20, 21) and consists of an angle formed by two legs (43, 44) in that the shorter leg (43) is arranged at the side wall (41) and is arranged in its plane.

5. Information panel according to claim 1, **characterized** thereby that the sides (31, 32, 41) of the hinged lid (20, 21) are arranged perpendicularly to its inspection panel (23).

6. Information cassette according to claim 1, **characterized** thereby that the side walls (31, 32, 41) of the hinged lid (20, 21) are provided at least in section with transverse plates (34) and form the side boundary or part boundary of at least one drawer.

## Revendications

1. Cassette d'information pour porteurs d'informations (1,2) échangeables avec une boîte porteuse (10), dans laquelle un couvercle (20, 21) au moins partiellement transparent est arrangé, qui peut être ouvert par un mouvement pivotant, avec au minimum une case intégrée pour recevoir un porteur d'informations (1, 2), **caractérisée en ce,**
- **que** le couvercle (20, 21) amovible de la boîte porteuse (10), ferméable par un mouvement pivotant et levant, a un carreau de vue (23), aux côtés duquel se rangent au moins dans zones partielles parois latérales (31, 32, 42) à l'exception d'une face devant (24) sur trois faces,
- **qu'**à la cassette d'information fermé le couvercle (20, 21) est entouré au moins partiellement dans la section des deux faces (24, 25) du carreau de vue (23) orientées parallèlement au axe de pivotation, en se étayant par un mécanisme à ressort, situé entre le couvercle (20, 21) et la zone de la boîte porteuse (10) - près de laquelle se trouve le fond (41) respectif d'un couvercle (20, 21) - au moins par sections avec la face (24) du carreau de vue (23) qui ne range pas le mécanisme à ressort (42) ou un autre secteur devant contre la boîte porteuse (10), et
- **que** la course du ressort du mécanisme à ressort (42) est plus grande que la course de fermeture du couvercle (20, 21) dans la direction d'étayage.

2. Cassette d'information selon la revendication 1, **caractérisée en ce, que** le mécanisme à ressort a au minimum deux ressorts à courber (42), duquel les ressorts à courber (42) sont situés dans la paroi latéral (41), qui est parallèle au axe de pivotation du couvercle (20, 21).

3. Cassette d'information selon les revendications 1 et 2, **caractérisée en ce, que** les ressorts à courber (42) saillent de la paroi latéral (41), qui est le fond du couvercle (20, 21), avec un angle de 15 - 30° contre l'axe de pivotation du couvercle (20, 21), desquels les fins libres sont orientés vers l'extérieur.

4. Cassette d'information selon les revendications 1 à 3, **caractérisée en ce, que** le ressort à courber (42) particulier est moulé au couvercle (20, 21) et qu'il consiste en un angle de deux côtés (43, 44), dont le côté (43) plus court est situé à la paroi latérale et est orienté dans son plan.

5. Cassette d'information selon la revendication 1, **caractérisée en ce, que** les parois latérales (31, 32, 41) du couvercle (20, 21) sont arrangées perpendiculaire sur son carreau de vue (23).

6. Cassette d'information selon la revendication 1, **caractérisée en ce, que** les parois latérales (31, 32, 41) du couvercle (20, 21) ont au moins secteurs avec des traverses (34) et ,qu'elles forment le bornage ou le bornage partial du moins une case.
